# DEMANDE DE BREVET EUROPEEN

(11) **EP 4 606 975 A1**
(43) Date de publication de la demande: **27.08.2025**
(21) Numéro de dépôt: 25159123.6
(22) Date de dépôt: 20.02.2025
(51) Int. Cl.: E04H 4/10

(54) **DISPOSITIF DE PROTECTION D'UN BASSIN, ET PROCEDE CORRESPONDANT**

(30) Priorité: 21.02.2024 FR 2401697; 24.07.2024 FR 2408185
(71) Demandeur: Airshell, 59200 Tourcoing (FR)
(72) Inventeur: DELANNOY, Gabin, 59910 BONDUES (FR)
(74) Mandataire: Cabinet Beau de Loménie

(57) **Abrégé**

L'invention concerne un dispositif de protection (1) d'un bassin (2) comprenant de l'eau (3), de préférence d'une piscine, le dispositif (1) comprenant :
- une couverture gonflable (4) s'étendant, à l'état gonflé, sensiblement selon une direction longitudinale entre un côté avant (4a) et un côté arrière, la couverture gonflable (4) comprenant une portion avant comportant le côté avant, et une portion arrière comportant le côté arrière, et
- un moyen de rangement (6), destiné à être monté à proximité d'un bord du bassin, par exemple à l'extérieur du bassin (2), et comprenant un arbre (32) monté en rotation relié à la portion arrière de la couverture gonflable (4).

Ledit dispositif de protection (1) est configuré pour dégonfler et enrouler la couverture gonflable (4) autour de l'arbre afin de la ranger, et pour dérouler et gonfler la couverture gonflable (4) afin de la déployer sur la surface de l'eau du bassin (2).

L'invention concerne également un procédé de protection d'un bassin (2) comprenant de l'eau, de préférence d'une piscine, à l'aide d'un tel dispositif (1).

## Description

### Domaine Technique

La présente invention concerne le domaine des dispositifs de protection de bassin, notamment de piscine. En particulier, la présente invention concerne le domaine des dispositifs de protection comportant une couverture gonflable.

### Technique antérieure

Les couvertures souples de piscine pouvant être rangées par enroulement autour d'un axe, sont connues depuis longtemps. De telles couvertures sont notamment décrites dans les documents EP 1 950 362, EP 2 196 601 ou encore FR 2 765 606.

Cependant, de telles couvertures ne donnent pas entière satisfaction, notamment en termes d'isolation thermique et de sécurité. En particulier, il est potentiellement dangereux de se déplacer sur la couverture déroulée recouvrant la piscine, sauf à endommager la couverture et/ou à l'enfoncer dans le bassin en la déformant.

Il est également connu d'utiliser des couvertures de piscine gonflables. De telles couvertures sont notamment décrites dans le document CH 703 887, US 2022/154484 ou bien encore BR 2020 20003486-9.

Cependant, le gonflage et le dégonflage d'une telle couverture, notamment pour la retirer de la surface de la piscine, restent compliqués à mettre en œuvre. En particulier, les efforts pouvant être exercés par la couverture en cours de gonflage, peuvent être très importants et sont susceptibles de provoquer des dégâts sur la piscine ou ses accessoires, voire de blesser des utilisateurs présents à proximité, si la couverture ne se gonfle pas ou ne se déploie pas correctement.

Ainsi, si les couvertures gonflables offrent des avantages évidents en termes d'isolation thermique et de sécurité, lorsqu'elles sont déployées sur la surface de l'eau, elles sont souvent associées à des moyens de rangement ou de d'escamotage difficiles d'utilisation et complexes, et donc onéreux.

De plus, même avec un tel système complexe, il reste un risque que la couverture ne se déploie pas correctement, et donc que le système vienne à s'arrêter pour des raisons de sécurité, bloquant en position la couverture gonflable et rendant impossible ou déconseillé l'usage de la piscine.

### Exposé de l'invention

La présente invention vise à résoudre les différents problèmes techniques énoncés précédemment. En particulier, la présente invention vise à proposer un dispositif de protection d'un bassin, en particulier d'une piscine, comportant une couverture gonflable et configuré pour permettre et fiabiliser l'utilisation d'un moyen de rangement par enroulement de la couverture. En particulier, la présente invention vise à proposer un moyen de rangement, notamment automatisé ou motorisé, d'une couverture gonflable améliorant et facilitant le déploiement et le rangement de la couverture gonflable par gonflage et dégonflage.

Ainsi, selon un aspect, il est proposé un dispositif de protection d'un bassin comprenant de l'eau, de préférence d'une piscine. Le dispositif comprend :
- une couverture gonflable s'étendant, à l'état gonflé, sensiblement selon une direction longitudinale entre un côté avant et un côté arrière, la couverture gonflable comprenant une portion avant comportant le côté avant, et une portion arrière comportant le côté arrière, et
- un moyen de rangement, destiné à être monté à proximité d'un bord du bassin, par exemple à l'extérieur du bassin, et comprenant un arbre monté en rotation relié à la portion arrière de la couverture gonflable.

Ledit dispositif de protection est configuré pour dégonfler et enrouler la couverture gonflable autour de l'arbre afin de la ranger, et pour dérouler et gonfler la couverture gonflable afin de la déployer sur la surface de l'eau du bassin.

Préférentiellement, ledit dispositif de protection est également configuré pour gonfler progressivement la couverture, de la portion avant jusqu'à la portion arrière.

Ainsi, le dispositif selon l'invention prévoit un gonflage progressif de la couverture, depuis l'extrémité par laquelle la couverture commence à se déployer sur la surface du bassin.

Selon un mode de réalisation, la couverture gonflable comprend un moyen de gonflage, par exemple une valve, dans la portion avant. Alternativement, selon un autre mode de réalisation, la couverture gonflable peut comprendre un moyen de gonflage, par exemple une valve, dans la portion arrière, la couverture étant configurée pour laisser circuler l'air à l'intérieur d'elle, à l'état replié, afin de permettre un gonflage progressif de la couverture, depuis l'extrémité avant par laquelle la couverture commence à se déployer sur la surface du bassin. Il est alors possible, dans les deux modes de réalisation, de gonfler progressivement la couverture, lors de son déploiement, en commençant par la portion avant et en finissant par la portion arrière.

Préférentiellement, le dispositif est configuré pour laisser l'arbre du moyen de rangement libre en rotation dans le sens du déroulement de la couverture gonflable, au moins pendant une partie du gonflage et du déploiement de la couverture gonflable.

Ainsi, le déroulement de la couverture enroulée sur l'arbre se fait de manière libre lors du gonflage de la couverture, pour son déploiement. La rotation de l'arbre du moyen de rangement, et donc le déploiement de la couverture, n'est donc pas contraint par une vitesse programmée de rotation, mais se fait par la force exercée au fur et à mesure par la couverture en cours de gonflage, sur le moyen de rangement. En laissant la rotation de l'arbre libre, il est alors possible d'éviter l'apparition de contraintes importantes créées par une désynchronisation du gonflage et de la rotation de l'arbre, et donc d'éviter des dégâts sur le dispositif de protection. Une rotation libre de l'arbre du moyen de rangement permet au moyen de rangement de dérouler la couverture gonflable en fonction de sa vitesse de gonflage, c'est-à-dire à mesure que les forces exercées par la portion gonflée de la couverture s'exercent sur le moyen de rangement.

Préférentiellement, le dispositif de protection comprend un moyen d'entraînement, par exemple motorisé ou manuel, configuré pour entraîner en rotation l'arbre du moyen de rangement uniquement dans le sens d'enroulement de la couverture gonflable, par exemple solidaire en rotation avec ledit arbre dans le sens d'enroulement de la couverture gonflable, et pour laisser libre en rotation l'arbre du moyen de rangement dans le sens de déroulement de la couverture gonflable.

L'arbre du moyen de rangement peut ainsi comprendre un moyen d'entraînement, tel un moteur, pour faciliter le rangement de la couverture par enroulement. Un tel moyen d'entraînement n'est actif que dans le sens d'enroulement, et n'empêche donc pas la libre rotation de l'arbre dans le sens de déroulement, lors du gonflage. Le moyen d'entraînement permet de faciliter le rangement de la couverture tout en garantissant une sécurité lors du déroulement.

Préférentiellement, l'arbre du moyen de rangement est relié à la couverture gonflable, à distance du côté arrière de la couverture gonflable, par exemple à une distance supérieure à la distance entre l'arbre et ledit bord du bassin, par exemple à une distance sensiblement égale à la distance entre l'arbre et la surface de l'eau du bassin.

La liaison entre l'arbre et la couverture ne se fait pas par l'extrémité arrière de la couverture, mais au contraire à distance de celle-ci. En effet, afin de permettre un bon positionnement de la portion arrière de la couverture sur la surface du bassin à couvrir, il est préférable que le côté arrière (ou extrémité arrière) de la couverture soit déjà en contact avec le bord du bassin avant même que la couverture ne soit complètement gonflée. Dans ce cas, avant finalisation du gonflage de la couverture gonflable, les extrémités avant et arrière de la couverture sont déjà positionnées correctement par rapport au bassin, et il n'y a plus qu'à finir le gonflage pour obtenir une couverture plane et correctement positionnée à la surface de l'eau.

Préférentiellement, l'arbre est relié à distance du côté arrière de la couverture gonflable, de manière à ce que, lors du déploiement de la couverture gonflable, avant le gonflage complet de la couverture gonflable, et/ou lors de l'enroulement de la couverture gonflable, après le début du dégonflage, la portion arrière de la couverture gonflable présente, au moins momentanément, une configuration en V, notamment inversé.

La configuration en V inversé de la couverture en fin de gonflage ou en début de dégonflage, permet d'améliorer le positionnement longitudinal de la couverture gonflable par rapport à la surface du bassin, en gardant les côtés (ou extrémités) avant et arrière correctement positionnés par rapport aux bords du bassin, pendant ces deux périodes transitoires de déploiement ou de rangement de la couverture. Plus précisément, le gonflage de la couverture présentant la configuration en V inversé au niveau de la portion arrière, conduit à un aplatissement dudit du V inversé, et donc à une force d'écartement s'exerçant selon la direction longitudinale de la couverture. On obtient ainsi une couverture gonflée dont les extrémités avant et arrière sont plaquées contre les bords respectifs du bassin.

Par ailleurs, la présence de la configuration en V inversé lors du dégonflage de la couverture permet un enroulement de celle-ci sur l'arbre par la pointe du V inversé, et non par le côté arrière de la couverture, ce qui conduira, lors du gonflage, au positionnement du côté arrière de la couverture à proximité du bord du bassin avant que la couverture ne soit complètement déroulée de l'arbre.

Préférentiellement, la couverture gonflable est configurée pour s'enrouler autour de l'arbre par au-dessus.

L'enroulement de la couverture est effectué de préférence par au-dessus de l'arbre du moyen de rangement, de manière à permettre un meilleur positionnement de la couverture à la fin du déroulement.

Préférentiellement, la couverture gonflable comprend des moyens de rigidification souples montés sur la surface de la couverture gonflable, dans le sens de la direction longitudinale.

Les moyens de rigidification souples permettent à la couverture gonflable d'adopter une pente plus douce entre l'arbre du moyen de rangement et la surface du bassin, notamment lors des périodes de déploiement. Le déroulement de la couverture gonflable s'effectue alors de manière plus efficace et plus progressive, tout en facilitant la circulation de l'air depuis le côté avant. Les moyens de rigidification souples permettent en effet de limiter, dans la couverture gonflable, la formation de plis transversaux susceptibles de gêner la circulation de l'air à l'intérieur de la couverture gonflable, notamment de part et d'autre de tels plis transversaux.

Préférentiellement, les moyens de rigidification souples s'étendent sur au moins une partie de la longueur longitudinale de la couverture gonflable allant du côté avant jusqu'à la partie du côté arrière reliée à l'arbre.

Préférentiellement, la portion avant de la couverture gonflable comprend au moins un lest disposé dans une portion centrale de la couverture gonflable, par exemple au milieu du côté avant.

L'ajout d'un lest au milieu de la portion avant de la couverture gonflable permet d'améliorer le positionnement latéral, c'est-à-dire transversalement à la direction longitudinale, de la couverture gonflable par rapport au bord du bassin, et plus particulièrement le positionnement latéral du côté avant de la couverture gonflable tout au long du processus de déploiement, sans pour autant limiter l'enroulement de la couverture gonflable autour de l'arbre.

Le lest peut être un élément rapporté, par exemple monté sur une des parois principales de la couverture gonflable, par exemple la paroi inférieure de la couverture gonflable.

Selon le mode de réalisation dans lequel la couverture gonflable comprend un moyen de gonflage dans la portion avant, le dispositif de protection comprend également une conduite déployable de gonflage, et éventuellement de dégonflage, ladite conduite s'étendant depuis une première extrémité, par exemple située à proximité du moyen de rangement, jusqu'à une deuxième extrémité reliée à la portion avant de la couverture gonflable, la conduite étant configurée pour se déployer ou se replier au moins en partie sous la couverture gonflable, de préférence au moins partiellement immergée dans l'eau du bassin, lors du déploiement ou enroulement de la couverture gonflable.

Afin de permettre un gonflage depuis le côté avant de la couverture gonflable, tout au long de son déplacement sur la surface du bassin, le dispositif de protection peut comprendre une conduite pouvant s'étendre sous toute la longueur de la couverture à l'état déployé, c'est-à-dire du côté avant jusqu'au côté arrière. Une telle conduite se déplie et se replie sous la couverture gonflable, de manière à ne pas venir s'enrouler avec elle autour de l'arbre.

Par ailleurs, afin de limiter les frottements entre ladite conduite et la surface inférieure de la couverture gonflable lors du déploiement ou du rangement de la couverture gonflable, la conduite est prévue pour rester au moins partiellement immergée. En effet, en raison de l'air qu'elle contient, la conduite est susceptible de flotter et donc d'être poussée contre la surface inférieure de la couverture gonflable par flottaison, ce qui peut conduire à des frottements voire à une usure prématurée de la couverture gonflable. Afin de limiter de tels inconvénients, la conduite est prévue dans un matériau permettant de compenser la poussée d'Archimède s'exerçant sur elle, de manière à rester au moins partiellement immergée, et donc à limiter les frottements entre elle et la couverture gonflable. Par exemple, la conduite peut être conçue en un matériau conduisant celle-ci à être complètement immergée, évitant ainsi tout contact avec la couverture gonflable.

Selon l'autre mode de réalisation dans lequel la couverture gonflable comprend un moyen de gonflage dans la portion arrière, le dispositif de protection comprend également une conduite partiellement rigide de gonflage, et éventuellement de dégonflage, ladite conduite s'étendant depuis une première extrémité, par exemple située à proximité du moyen de rangement ou sur l'arbre du moyen de rangement, jusqu'à une deuxième extrémité reliée à la portion arrière de la couverture gonflable, la conduite étant configurée pour laisser circuler l'air, même lorsque la couverture gonflable est repliée.

Une telle conduite partiellement rigide permet donc de se déformer et de ne s'écraser que partiellement, lorsque la couverture gonflable est à l'état replié, afin de limiter les contraintes mécaniques ou inesthétiques sur la couverture gonflable repliée au-dessus d'elle, tout en permettant une circulation d'air à l'intérieur d'elle, pour permettre le gonflage ou le dégonflage de la couverture gonflable. La conduite partiellement rigide peut alors être positionnée du côté arrière de la couverture gonflable.

Préférentiellement, la couverture gonflable est formée à partir d'au moins deux, de préférence plusieurs, bandes de toile assemblées entre elles au niveau d'une, de préférence plusieurs, zones de jonction, et ladite zone de jonction, de préférence lesdites zones de jonction, s'étend selon une direction transversale à la direction longitudinale.

En raison de la variété de formes, et des dimensions parfois conséquentes de la couverture gonflable, il est souvent nécessaire de réaliser celle-ci par assemblage de plusieurs parties ou bandes de toile. Lesdites parties, ou bandes de toile, sont alors assemblées entre elles, par exemple par soudure ou par apposition d'une bande de jonction. Toutefois, une telle conception peut conduire à une dissymétrie de la couverture gonflable par rapport à un plan vertical comportant la direction longitudinale, et donc à un déplacement (lors du déploiement ou du rangement) de la couverture gonflable qui ne s'effectue pas parfaitement selon la direction longitudinale mais qui est de biais.

Afin de limiter un tel risque, et des dissymétries de contraintes lors du déplacement de la couverture gonflable, les bandes de toiles sont assemblées selon des lignes de jonction perpendiculaires à la direction longitudinale : on s'assure ainsi d'une symétrie de la couverture par rapport au plan vertical comprenant la direction longitudinale, tout en gardant une simplicité de construction de la couverture par assemblage de plusieurs bandes de toile.

Préférentiellement, la couverture gonflable comporte deux parois, supérieure et inférieure, superposées, et une paroi périphérique reliant, de manière étanche, le pourtour des deux parois superposées entre elles et formant un bord périphérique de la couverture gonflable, lesdites deux parois superposées comportant chacune une nappe de textile et étant reliées entre elles par une multitude de fils de liaison répartis sur toute la surface desdites nappes en formant une couverture adaptée pour être gonflée à une pression apte à rigidifier ladite couverture.

Une telle couverture gonflable est en matériau dit « dropstitch ». Un tel matériau permet notamment un gonflage conduisant à une rigidification de la couverture qui est suffisante pour supporter notamment le poids d'une ou plusieurs personnes, même à des pressions relativement basses telles que 200mbar. Un tel matériau permet ainsi à la couverture gonflable, de pouvoir de marcher dessus lorsqu'elle gonflée. Par ailleurs, une telle couverture gonflable en matériau dit « dropstitch » permet notamment la circulation de l'air à l'intérieur d'elle, même dans l'état replié. Il est donc possible d'utiliser un tel matériau dans le cas d'une couverture gonflable comportant un moyen de gonflage dans la portion arrière.

Préférentiellement, le moyen de rangement est automatisé et/ou autonome.

Selon un autre aspect, il est également proposé un dispositif de protection d'un bassin comprenant de l'eau, de préférence d'une piscine. Le dispositif comprend :
- une couverture gonflable s'étendant, à l'état gonflé, sensiblement selon une direction longitudinale entre un côté avant et un côté arrière, la couverture gonflable comprenant une portion avant comportant le côté avant, et une portion arrière comportant le côté arrière, et
- un moyen de rangement, destiné à être monté à proximité d'un bord du bassin, par exemple à l'extérieur du bassin, et comprenant un arbre monté en rotation relié à la portion arrière de la couverture gonflable.

L'arbre du moyen de rangement est relié à la couverture gonflable, à distance du côté arrière de la couverture gonflable, par exemple à une distance supérieure à la distance entre l'arbre et ledit bord du bassin, par exemple à une distance sensiblement égale à la distance entre l'arbre et la surface de l'eau du bassin.

Préférentiellement, le dispositif de protection est configuré pour dégonfler et enrouler la couverture gonflable autour de l'arbre afin de la ranger, et pour dérouler et gonfler la couverture gonflable afin de la déployer sur la surface de l'eau du bassin.

Préférentiellement, ledit dispositif de protection est également configuré pour gonfler progressivement la couverture, de la portion avant jusqu'à la portion arrière. La couverture gonflable peut comprendre notamment un moyen de gonflage, par exemple une valve, dans la portion avant et/ou arrière.

Préférentiellement, le dispositif de protection comprend également l'une ou l'autre des caractéristiques préférentielles décrites précédemment.

Selon un autre aspect, il est également proposé un moyen de rangement pour un dispositif de protection d'un bassin comprenant de l'eau, de préférence d'une piscine. Le moyen de rangement est destiné à être monté à proximité d'un bord du bassin, par exemple à l'extérieur du bassin, et comprend un arbre monté en rotation relié à la portion arrière de la couverture gonflable.

Ledit moyen de rangement est configuré pour enrouler la couverture gonflable autour de l'arbre afin de la ranger, et pour dérouler la couverture gonflable afin de la déployer sur la surface de l'eau du bassin. Le moyen de rangement est configuré pour laisser l'arbre du moyen de rangement libre en rotation dans le sens du déroulement de la couverture gonflable, au moins pendant une partie du gonflage et du déploiement de la couverture gonflable.

Préférentiellement, le dispositif de protection comprenant ledit moyen de rangement, comprend également une couverture gonflable s'étendant, à l'état gonflé, sensiblement selon une direction longitudinale entre un côté avant et un côté arrière, la couverture gonflable comprenant une portion avant comportant le côté avant, et une portion arrière comportant le côté arrière.

Préférentiellement, ledit dispositif de protection est configuré pour dégonfler et enrouler la couverture gonflable autour de l'arbre afin de la ranger, et pour dérouler et gonfler la couverture gonflable afin de la déployer sur la surface de l'eau du bassin. Le dispositif est configuré pour laisser l'arbre du moyen de rangement libre en rotation dans le sens du déroulement de la couverture gonflable, au moins pendant une partie du gonflage et du déploiement de la couverture gonflable.

Préférentiellement, ledit dispositif de protection est également configuré pour gonfler progressivement la couverture, de la portion avant jusqu'à la portion arrière. La couverture gonflable peut comprendre notamment un moyen de gonflage, par exemple une valve, dans la portion avant et/ou arrière.

Préférentiellement, le moyen de rangement et/ou dispositif de protection comprend également l'une ou l'autre des caractéristiques préférentielles décrites précédemment.

Selon un autre aspect, il est également proposé une couverture gonflable pour un dispositif de protection d'un bassin comprenant de l'eau, de préférence d'une piscine. La couverture gonflable s'étend, à l'état gonflé, sensiblement selon une direction longitudinale entre un côté avant et un côté arrière, la couverture gonflable comprenant une portion avant comportant le côté avant, et une portion arrière comportant le côté arrière. La couverture gonflable comprend des moyens de liaison à un moyen de rangement, notamment par enroulement, lesdits moyens de liaison étant montés sur la couverture gonflable à distance du côté arrière de la couverture gonflable, par exemple à une distance supérieure à la distance entre le moyen de rangement et ledit bord du bassin, par exemple à une distance sensiblement égale à la distance entre le moyen de rangement et la surface de l'eau du bassin.

Préférentiellement, le dispositif de protection comprenant ladite couverture gonflable, comprend également un moyen de rangement, destiné à être monté à proximité d'un bord du bassin, par exemple à l'extérieur du bassin, et comprenant un arbre monté en rotation relié à la portion arrière de la couverture gonflable.

Préférentiellement, le dispositif de protection est configuré pour dégonfler et enrouler la couverture gonflable autour de l'arbre afin de la ranger, et pour dérouler et gonfler la couverture gonflable afin de la déployer sur la surface de l'eau du bassin.

Préférentiellement, ledit dispositif de protection est également configuré pour gonfler progressivement la couverture, de la portion avant jusqu'à la portion arrière. La couverture gonflable peut comprendre notamment un moyen de gonflage, par exemple une valve, dans la portion avant et/ou arrière.

Préférentiellement, le dispositif de protection et/ou couverture gonflable comprend également l'une ou l'autre des caractéristiques préférentielles décrites précédemment.

Selon un autre aspect, il est également proposé une couverture gonflable pour un dispositif de protection d'un bassin comprenant de l'eau, de préférence d'une piscine. La couverture gonflable s'étend, à l'état gonflé, sensiblement selon une direction longitudinale entre un côté avant et un côté arrière, la couverture gonflable comprenant une portion avant comportant le côté avant, et une portion arrière comportant le côté arrière. La portion avant de la couverture gonflable comprend au moins un lest disposé dans une portion centrale de la couverture gonflable, par exemple au milieu du côté avant.

Préférentiellement, le dispositif de protection comprenant ladite couverture gonflable, comprend également un moyen de rangement, destiné à être monté à proximité d'un bord du bassin, par exemple à l'extérieur du bassin, et comprenant un arbre monté en rotation relié à la portion arrière de la couverture gonflable.

Préférentiellement, le dispositif de protection est configuré pour dégonfler et enrouler la couverture gonflable autour de l'arbre afin de la ranger, et pour dérouler et gonfler la couverture gonflable afin de la déployer sur la surface de l'eau du bassin.

Préférentiellement, ledit dispositif de protection est également configuré pour gonfler progressivement la couverture, de la portion avant jusqu'à la portion arrière. La couverture gonflable peut comprendre notamment un moyen de gonflage, par exemple une valve, dans la portion avant et/ou arrière.

Préférentiellement, le dispositif de protection et/ou couverture gonflable comprend également l'une ou l'autre des caractéristiques préférentielles décrites précédemment.

Selon un autre aspect, il est également proposé une couverture gonflable pour un dispositif de protection d'un bassin comprenant de l'eau, de préférence d'une piscine. La couverture gonflable s'étend, à l'état gonflé, sensiblement selon une direction longitudinale entre un côté avant et un côté arrière, la couverture gonflable comprenant une portion avant comportant le côté avant, et une portion arrière comportant le côté arrière. La couverture gonflable est formée à partir d'au moins deux, de préférence plusieurs, bandes de toile assemblées entre elles au niveau d'une, de préférence plusieurs, zones de jonction, et ladite zone de jonction, de préférence lesdites zones de jonction, s'étend selon une direction transversale à la direction longitudinale.

Préférentiellement, le dispositif de protection comprenant ladite couverture gonflable, comprend également un moyen de rangement, destiné à être monté à proximité d'un bord du bassin, par exemple à l'extérieur du bassin, et comprenant un arbre monté en rotation relié à la portion arrière de la couverture gonflable.

Préférentiellement, le dispositif de protection est configuré pour dégonfler et enrouler la couverture gonflable autour de l'arbre afin de la ranger, et pour dérouler et gonfler la couverture gonflable afin de la déployer sur la surface de l'eau du bassin.

Préférentiellement, ledit dispositif de protection est également configuré pour gonfler progressivement la couverture, de la portion avant jusqu'à la portion arrière. La couverture gonflable peut comprendre notamment un moyen de gonflage, par exemple une valve, dans la portion avant et/ou arrière.

Préférentiellement, le dispositif de protection et/ou couverture gonflable comprend également l'une ou l'autre des caractéristiques préférentielles décrites précédemment.

Selon un autre aspect, il est également proposé une couverture gonflable pour un dispositif de protection d'un bassin comprenant de l'eau, de préférence d'une piscine. La couverture gonflable s'étend, à l'état gonflé, sensiblement selon une direction longitudinale entre un côté avant et un côté arrière, la couverture gonflable comprenant une portion avant comportant le côté avant, et une portion arrière comportant le côté arrière. La couverture gonflable comprend un ou plusieurs moyens de positionnement configurés pour, pendant au moins une partie du gonflage et/ou du dégonflage, au moins une partie de la section longitudinale et/ou transversale de la couverture gonflable présente une configuration en V et/ou en V inversé.

En particulier, ledit ou lesdits moyens de positionnement sont configurés pour :
- pendant au moins une partie du gonflage, la portion avant, notamment le côté avant, de la couverture gonflable présente une section transversale en V, et/ou,
- pendant au moins une partie du gonflage et/ou du dégonflage, la portion arrière de la couverture gonflable présente une section longitudinale en V inversé.

Ledit ou lesdits moyens de positionnement peuvent comprendre un lest positionné dans une portion centrale de la portion avant de la couverture gonflable, et/ou des moyens de liaison à un moyen de rangement, les moyens de liaison étant montés sur la couverture gonflable, par exemple sur la portion arrière, à distance du côté arrière.

Préférentiellement, le dispositif de protection comprenant ladite couverture gonflable, comprend également un moyen de rangement, destiné à être monté à proximité d'un bord du bassin, par exemple à l'extérieur du bassin, et comprenant un arbre monté en rotation relié à la portion arrière de la couverture gonflable.

Préférentiellement, le dispositif de protection est configuré pour dégonfler et enrouler la couverture gonflable autour de l'arbre afin de la ranger, et pour dérouler et gonfler la couverture gonflable afin de la déployer sur la surface de l'eau du bassin.

Préférentiellement, ledit dispositif de protection est également configuré pour gonfler progressivement la couverture, de la portion avant jusqu'à la portion arrière. La couverture gonflable peut comprendre notamment un moyen de gonflage, par exemple une valve, dans la portion avant et/ou arrière.

Préférentiellement, le dispositif de protection et/ou couverture gonflable comprend également l'une ou l'autre des caractéristiques préférentielles décrites précédemment.

Selon un autre aspect, il est également proposé un procédé de protection d'un bassin comprenant de l'eau, de préférence d'une piscine, à l'aide de l'un quelconque des dispositifs et/ou couvertures gonflables et/ou moyens de rangement décrits précédemment, dans lequel on gonfle la couverture gonflable, de préférence progressivement de la portion avant jusqu'à la portion arrière, et on laisse l'arbre du moyen de rangement libre en rotation dans le sens du déroulement de la couverture gonflable, au moins pendant une partie du gonflage et du déploiement de la couverture gonflable. Ainsi, préférentiellement, on gonfle la couverture gonflable depuis la portion avant, et on laisse l'arbre du moyen de rangement libre en rotation dans le sens du déroulement de la couverture gonflable, au moins pendant une partie du gonflage et du déploiement de la couverture gonflable.

Il est notamment proposé un procédé de protection d'un bassin comprenant de l'eau, de préférence d'une piscine, à l'aide d'un dispositif comprenant :
- une couverture gonflable s'étendant, à l'état gonflé, sensiblement selon une direction longitudinale entre un côté avant et un côté arrière, la couverture gonflable comprenant une portion avant comportant le côté avant, et une portion arrière comportant le côté arrière, et
- un moyen de rangement, destiné à être monté à proximité d'un bord du bassin, et comprenant un arbre monté en rotation relié à la portion arrière de la couverture gonflable.

Selon le procédé :
- on dégonfle et enroule la couverture gonflable autour de l'arbre afin de la ranger, et
- on déroule et gonfle la couverture gonflable afin de la déployer sur la surface de l'eau du bassin,

Préférentiellement, on gonfle progressivement la couverture gonflable de la portion avant jusqu'à la portion arrière. Ainsi, on gonfle la couverture gonflable depuis la portion avant.

Préférentiellement, on laisse l'arbre du moyen de rangement libre en rotation dans le sens du déroulement de la couverture gonflable, au moins pendant une partie du gonflage et du déploiement de la couverture gonflable.

Selon un autre aspect, il est également proposé un procédé de protection d'un bassin comprenant de l'eau, de préférence d'une piscine, à l'aide de l'un quelconque des dispositifs et/ou couvertures gonflables et/ou moyens de rangement décrits précédemment, dans lequel, pendant au moins une partie du gonflage et/ou du dégonflage, au moins une partie de la section longitudinale et/ou transversale de la couverture gonflable présente une configuration en V et/ou en V inversé.

En particulier, selon le procédé :
- pendant au moins une partie du gonflage, la portion avant, notamment le côté avant, de la couverture gonflable présente une section transversale en V, et/ou,
- pendant au moins une partie du gonflage et/ou du dégonflage, la portion arrière de la couverture gonflable présente une section longitudinale en V inversé.

Préférentiellement, la couverture gonflable est plane à la fin du gonflage.

La configuration en V, inversé ou non, permet un meilleur déplacement de la couverture gonflable sur la surface du bassin, lors de son déploiement ou de son enroulement, et/ou un meilleur positionnement final, avant gonflage complet. La configuration en V, inversé en non, est de préférence provisoire, pendant les phases de gonflage ou dégonflage. A la fin de la phase de gonflage, la couverture gonflable retrouve de préférence une forme plane.

### Brève description des dessins

[Fig. 1] La figure 1 représente une vue schématique de dessus d'un dispositif de protection d'un bassin selon un premier mode de réalisation de l'invention, avec la couverture déployée ;
[Fig. 2] La figure 2 représente une vue schématique de dessous du dispositif de protection de la figure 1 ;
[Fig. 3] La figure 3 représente une vue schématique de dessous du dispositif de protection de la figure 1, avec la couverture enroulée ;
[Fig. 4] La figure 4 représente une vue schématique d'un bassin avec le dispositif de protection de la figure 1, en cours de déploiement ou d'enroulement ;
[Fig. 5] La figure 5 représente une vue schématique de dessus d'un dispositif de protection d'un bassin selon un deuxième mode de réalisation de l'invention, avec la couverture déployée ;
[Fig. 6] La figure 6 représente une vue schématique de dessous du dispositif de protection de la figure 5 ; et
[Fig. 7] La figure 7 représente une vue schématique de dessous du dispositif de protection de la figure 7, avec la couverture enroulée.

### Description des modes de réalisation

Les figures 1 à 4 illustrent, de manière schématique, un exemple de dispositif de protection 1 d'un bassin 2, selon un premier mode de réalisation de l'invention. Le but du dispositif de protection 1 est de recouvrir, à l'état déployé, la surface de l'eau 3 présente dans le bassin 2. En particulier, le bassin 2 peut être une piscine.

Le dispositif de protection 1 comprend ainsi une couverture gonflable 4 et un moyen de rangement 6. La couverture gonflable 4 se déploie, à partir du moyen de rangement 6, selon une direction longitudinale D et se range vers le moyen de rangement 6 selon la même direction longitudinale D qui correspond à la direction selon laquelle s'étend la couverture gonflable 4 à l'état déployé. Selon la direction longitudinale D, la couverture gonflable 4 s'étend entre un côté avant 4a et un côté arrière 4b. Le côté avant 4a correspond au côté de la couverture gonflable 4 par lequel celle-ci s'éloigne du moyen d'entraînement 6 lors du déploiement. Le côté arrière 4b est sensiblement parallèle et opposé au côté avant 4a, et correspond au côté de la couverture gonflable 4 qui reste à proximité du moyen de rangement lorsque la couverture gonflable 4 est déployée.

La couverture gonflable 4 comprend aussi une portion avant 4c, comportant le côté avant 4a, et une portion arrière 4d, comportant le côté arrière 4b. La portion avant 4c est la partie de la couverture gonflable 4 qui se déploie en premier lors du déploiement de la couverture gonflable, tandis que la portion arrière 4d est la partie de la couverture gonflable 4 qui se range en premier lors du repliement de la couverture gonflable.

La couverture gonflable 4 est de préférence une couverture en matériau dropstitch, c'est-à-dire une couverture gonflable comprenant deux parois superposées, une paroi supérieure 8a et une paroi inférieure 8b, lesdites parois comportant chacune une nappe de textile et étant reliées entre elles par une multitude de fils de liaison répartis sur toute la surface desdites nappes en formant une structure adaptée pour être gonflée à une pression apte à rigidifier ladite structure. Une paroi périphérique 8c est montée sur le pourtour périphérique de chacune des parois supérieure 8a et inférieure 8b de la couverture gonflable 4, afin de les relier entre elles et former un volume fermé.

L'utilisation du matériau dropstitch permet notamment, avec une pression de gonflage même relativement basse telle que 200mbar, d'obtenir une rigidité élevée de la couverture à l'état gonflée. Une telle rigidité peut notamment permettre de marcher sur la couverture gonflable, à l'état gonflé (ou déployé), en toute sécurité.

De plus, le matériau dropstitch permet d'obtenir des volumes gonflables avec les formes voulues, et notamment des formes sensiblement planes présentant un contour périphérique adapté à celui du bassin 2 à recouvrir.

Ainsi, la couverture gonflable 4 peut être formée à partir de plusieurs bandes de toiles 10, par exemple à partir de plusieurs tronçons de matériau dropstitch, assemblées ensemble. Sur les figures 1 et 2, chaque paroi 8a, 8b de la couverture gonflable 4 est formée par assemblage de cinq bandes de toile 10, en l'occurrence de cinq tronçons de matériau dropstitch. Les bandes de toile 10, ou tronçons, sont assemblés au niveau de zones de jonction 12.

Avantageusement, les zones de jonction 12 sont orientées perpendiculairement à la direction longitudinale D, c'est-à-dire perpendiculairement à la direction de déploiement ou de rangement de la couverture gonflable 4. Il est alors plus facile de garder la couverture gonflable orientée selon la direction longitudinale D pendant les phases de déploiement ou de repliement, grâce à la symétrie de la construction et du poids de la couverture gonflable 4.

Un moyen de gonflage 14, par exemple une valve, est prévue pour le gonflage, et éventuellement le dégonflage de la couverture gonflable 4. La valve est montée à proximité du côté avant 4a, dans la portion avant 4c, de manière à pouvoir commencer le gonflage de la couverture gonflable 4 par la partie qui se déploie en premier.

Afin de permettre une liaison entre le moyen de gonflage 14 et la source d'air comprimé tout au long du processus de déploiement de la couverture gonflable 4, le dispositif de protection 1 comprend également une conduite de gonflage 16. La conduite de gonflage 16 peut par exemple être une conduite souple extensible dont la longueur augmente au fur et à mesure du déploiement de la couverture gonflable, ou bien une conduite coudée ou articulée configurée pour se déployer en même temps que la couverture gonflable 4. La conduite de gonflage 16 s'étend entre une première extrémité 16a positionnée à proximité du moyen de rangement 6, pour une connexion à une source d'air comprimé, et une deuxième extrémité 16b reliée au moyen de gonflage 14 de la couverture gonflable 4.

En utilisation, la conduite de gonflage 16 est positionnée en-dessous de la couverture gonflable 4. Ainsi, lors des phases de déploiement ou de rangement de la couverture gonflable 4, la conduite de gonflable 16 pourrait venir frotter et user prématurément la paroi inférieure 8b de la couverture gonflable 4, sous l'effet de la poussée d'Archimède. Afin d'éviter une telle usure, la conduite de gonflage 16 est conçue, c'est-à-dire fabriquée avec des matériaux et/ou dimensionnée, de manière à être au moins partiellement immergée : de cette façon, la conduite ne flotte pas à la surface de l'eau, mais peut être au moins partiellement immergée et ne pas venir en contact avec la paroi inférieure 8b de la couverture gonflable 4.

Afin de ranger la conduite de gonflage 16 lorsque la couverture gonflable 4 est totalement enroulée autour du moyen de rangement 6, le dispositif de protection 1 peut comprendre un élément de retenue 20 monté sur la paroi inférieure 8b de la couverture gonflable 4, et configuré pour attraper et soulever la conduite de gonflage 16 lorsque le côté avant 4a de la couverture gonflable se retrouve soulevé par le moyen de rangement 6, à la fin de l'enroulement de la couverture gonflable 4. L'élément de retenue 20 peut présenter une forme en U de dimension appropriée pour accueillir la conduite souple 16, et orientée vers la conduite souple 16, de manière à ce que la conduite souple 16 vienne se loger dans la forme en U de l'élément de retenue 20.

Afin de faciliter le déplacement de la couverture gonflable 4, et plus particulièrement du côté avant 4a, entre les bords du bassin 2 lors du déploiement de la couverture gonflable 4, et éventuellement lors de son rangement, un lest 22 est prévu dans la portion avant 4c, de préférence à proximité ou sur le côté avant 4a, et avantageusement au milieu de la couverture gonflable 4, c'est-à-dire dans une portion centrale de la section transversale de la couverture gonflable 4. Le lest 22 a pour but, lorsque la couverture gonflable 4 n'est pas complètement gonflée, d'incurver la section transversale de celle-ci au moins au niveau de la portion avant 4c, et notamment au niveau du côté avant 4a, afin d'obtenir, en section transversale, une configuration en V et donc de réduire la largeur de la couverture gonflable 4 par rapport à la largeur du bassin 2. Il est alors possible de limiter les frottements des bords de la couverture gonflable 4 le long des bords du bassin 2.

Une fois la couverture gonflable 4 positionnée sur toute la surface du bassin 2, il est alors possible de retrouver une configuration plane de la couverture gonflable 4 par gonflage complet de celle-ci, conduisant à une plus grande proximité des bords de la couverture gonflable 4 avec les bords du bassin 2.

Par ailleurs, afin de limiter l'usure de la couverture gonflable 4, celle-ci peut également comprendre des moyens de protection 24 montés à chaque extrémité du côté avant 4a et permettant de limiter l'usure de ceux-ci par frottement avec les bords du bassin 2. Alternativement, la couverture gonflable 4 peut comprendre un moyen de protection s'étendant sur toute la longueur du côté avant 4a.

De même, afin d'améliorer le positionnement de la couverture gonflable 4 selon la direction longitudinale, il est également possible de prévoir des moyens de liaison 26 entre la couverture gonflable 4 et le moyen de rangement 6, configurés pour permettre l'obtention, pendant au moins une partie du gonflage et/ou du dégonflage, en section longitudinale, d'une configuration en V inversé, notamment au niveau de la portion arrière 4a de la couverture gonflable 4. Les moyens de liaison 26 peuvent être des sangles, par exemple six, fixées à la paroi supérieure 8a de la couverture gonflable 4 et la reliant au moyen de rangement 6. Ainsi, les moyens de liaison 26 peuvent être reliés à la paroi supérieure 8a de la couverture gonflable 4, dans la portion arrière 4d et à distance du côté arrière 4b. Les moyens de liaison 26 sont les moyens par lesquels la couverture gonflable 4 va être entraînée par le moyen de rangement 6.

Lors du dégonflage et rangement de la couverture gonflable 4, les moyens de liaison 26 vont ainsi déformer la portion arrière 4d en lui donnant une forme en V inversée avant de l'enrouler dans le moyen de rangement 6.

A l'inverse, à la fin du déploiement de la couverture gonflable 4, la portion arrière 4d va présenter, en section longitudinale, une configuration en V inversée permettant au côté arrière 4d de venir se positionner correctement contre le bord du bassin 2, avant le gonflage complet de la couverture gonflable 4, c'est-à-dire avant que la couverture gonflable 4 ne soit totalement plane (voir figure 4). Le gonflage complet de la couverture gonflable 4 permet alors de repousser selon la direction longitudinale D la portion avant 4c contre le bord du bassin 2 correspondant, tandis que la portion arrière 4d s'aplanit.

Enfin, la couverture gonflable 4 peut également comprendre des moyens de rigidification souples 28, montés selon la direction longitudinale D sur la paroi supérieure 8a ou inférieure 8b de la couverture gonflable 4. Les moyens de rigidification souples 28 peuvent se présenter sous la forme de bandes, par exemple cinq, uniformément réparties sur la largeur de la couverture gonflable 4.

Les moyens de rigidification souples 28 permettent notamment, lors du gonflage, d'adoucir la pente de la couverture gonflable 4 entre le moyen de rangement 6 et la surface de l'eau 3. Les moyens de rigidification 28 permettent notamment à la couverture gonflable 4 de limiter la formation de plis transversaux susceptibles de limiter la bonne circulation de l'air dans la couverture gonflable 4, et notamment de part et d'autre de tels plis, lors du gonflage et/ou dégonflage.

Les moyens de rigidification souples 28 s'étendent de préférence sur la portion avant 4c de la couverture gonflable 4, et entre la portion avant 4c et la portion arrière 4d, mais pas sur la portion arrière 4d qui est configurée pour former un V inversé au début du dégonflage et à la fin du gonflage.

Le moyen de rangement 6 est monté à proximité du bassin 2, par exemple le long d'un bord extérieur du bassin 2 ou à proximité d'un bord extérieur du bassin 2, comme illustré sur la figure 4. Alternativement, le moyen de rangement 6 peut être monté dans le bassin 2, le long d'un bord intérieur du bassin 2 ou à proximité d'un bord intérieur du bassin 2.

Le moyen de rangement 6 comprend ainsi un support 30, par exemple deux pieds, et un arbre 32 monté en rotation sur le support 30, par exemple un arbre 32 monté en rotation entre les deux pieds du support. L'arbre 32 est orienté de préférence perpendiculairement à la direction longitudinale D et s'étend de préférence sur toute la largeur de la couverture gonflable 4.

Le moyen de rangement 6 est configuré pour ranger la couverture gonflable 4 par enroulement de celle-ci, à l'état dégonflé, autour l'arbre 32, et pour déployer la couverture gonflable par déroulement de celle-ci, lors de son gonflage.

A cet effet, l'arbre 32 peut comprendre un moyen d'entraînement 34 configuré pour entraîner en rotation l'arbre 32 par rapport au support 30. Le moyen d'entraînement 34 peut être un moyen manuel, tel qu'une poignée, ou un moyen motorisé, tel qu'un moteur. On considère dans la suite de la description que le moyen d'entraînement 34 est un moteur monté à l'intérieur de l'arbre 32.

Le moyen d'entraînement 34 est configuré pour entraîner en rotation l'arbre 32 lors de la phase de rangement de la couverture gonflable 4, en même temps que celle-ci se dégonfle.

Toutefois, pour le déploiement de la couverture gonflable 4, le moyen de rangement 6, et plus particulièrement le moyen d'entraînement 34, est configuré pour laisser l'arbre 32 libre en rotation : ainsi, ce sont les forces qui vont s'exercer à l'intérieur de la couverture gonflable 4 lors de son gonflage progressif qui vont conduire celle-ci à se dérouler du moyen de rangement 6, et donc qui vont provoquer la rotation de l'arbre 32 dans le sens de déroulement de la couverture gonflable 4. Le moteur du moyen d'entraînement 34 est donc configuré pour se solidariser à l'arbre 32 lorsqu'il tourne dans un sens, et pour s'y désolidariser lors de la rotation inverse.

Cela peut par exemple être mis en œuvre par la présence de moyens de solidarisation mobiles entraînés en rotation par le moteur, et configurés pour se plaquer sur l'arbre 32 sous l'effet de la force centrifuge pour l'entraîner en rotation. De tels moyens de solidarisation mobiles peuvent ainsi permettre une liaison mécanique entre le moteur et l'arbre 32 lorsque le moteur est en rotation, et une absence de liaison mécanique entre le moteur et l'arbre 32 lorsque le moteur est à l'arrêt.

Les figures 5 à 8 illustrent, de manière schématique, un exemple de dispositif de protection 1 d'un bassin 2, selon un deuxième mode de réalisation de l'invention. Le but du dispositif de protection 1 est de recouvrir, à l'état déployé, la surface de l'eau 3 présente dans le bassin 2. En particulier, le bassin 2 peut être une piscine.

Dans le deuxième mode de réalisation, les références identiques à celles du premier mode de réalisation, désignent les mêmes éléments.

Dans le deuxième mode réalisation, un moyen de gonflage 114, par exemple une valve, est prévue pour le gonflage, et éventuellement le dégonflage de la couverture gonflable 4. La valve est montée à proximité du côté arrière 4b, dans la portion arrière 4d, et permet de commencer le gonflage de la couverture gonflable 4 par la portion avant 4c qui se déploie en premier.

Afin de permettre une liaison entre le moyen de gonflage 114 et la source d'air comprimé tout au long du processus de déploiement de la couverture gonflable 4, le dispositif de protection 1 comprend également une conduite de gonflage 116. La conduite de gonflage 116 peut par exemple être une conduite partiellement rigide dont la section transversale ne peut s'écraser que partiellement de manière à pouvoir toujours laisser l'air circuler à l'intérieur, même lorsque la couverture gonflable est dans l'état replié et est enroulée autour de la conduite. La conduite de gonflage 116 s'étend entre une première extrémité 116a positionnée à proximité du moyen de rangement 6, pour une connexion à une source d'air comprimé, et une deuxième extrémité 116b reliée au moyen de gonflage 114 de la couverture gonflable 4.

Dans le cas illustré à la figure 5, la conduite de gonflage 116 est montée sur l'arbre 32, et connectée à une liaison fluidique 117. La liaison fluidique 117 est montée à l'intérieur de l'arbre 32, selon l'axe de l'arbre 32, de préférence à l'opposé du moyen d'entraînement 34, en particulier lorsque celui-ci est un moteur intégré à l'intérieur de l'arbre 32. La liaison fluidique 117 permet de relier la conduite de gonflage 116 à un raccord 118 monté pivotant à l'extrémité de l'arbre 32 pour une connexion à une source d'air comprimé.

Enfin, la couverture gonflable 4 peut également comprendre des moyens de rigidification souples 28, montés selon la direction longitudinale D sur la paroi supérieure 8a ou inférieure 8b de la couverture gonflable 4. Les moyens de rigidification souples 28 peuvent se présenter sous la forme de bandes, par exemple cinq, uniformément réparties sur la largeur de la couverture gonflable 4.

Dans l'exemple illustré à la figure 5, les moyens de rigidification souples 28 sont montés sur la paroi supérieure 8a, depuis le côté avant 4a jusqu'aux moyens de liaison 26 positionnés dans la portion arrière 4d. Par ailleurs, les moyens de rigidification souples 28 peuvent ne pas présenter tous la même longueur.

Ainsi, grâce au dispositif de protection selon la présente invention, il devient possible et aisé de protéger l'eau d'un bassin à l'aide d'une couverture gonflable sur laquelle il est possible de marcher lorsqu'elle est déployée. En particulier, quelles que soient les pressions pouvant être utilisées dans la couverture gonflable, le dispositif de protection, et notamment le moyen de rangement, est configuré pour assurer un déploiement et un rangement de la couverture en toute sécurité.

## Revendications

1. Dispositif de protection (1) d'un bassin (2) comprenant de l'eau (3), de préférence d'une piscine, le dispositif comprenant :
- une couverture gonflable (4) s'étendant, à l'état gonflé, sensiblement selon une direction longitudinale (D) entre un côté avant (4a) et un côté arrière (4b), la couverture gonflable comprenant une portion avant (4c) comportant le côté avant, et une portion arrière (4d) comportant le côté arrière, et
- un moyen de rangement (6), destiné à être monté à proximité d'un bord du bassin (2), par exemple à l'extérieur du bassin, et comprenant un arbre (32) monté en rotation relié à la portion arrière (4d) de la couverture gonflable, ledit dispositif de protection (1) étant configuré pour dégonfler et enrouler la couverture gonflable (4) autour de l'arbre (32) afin de la ranger, et pour dérouler et gonfler la couverture gonflable (4) afin de la déployer sur la surface de l'eau du bassin (2),
**caractérisé en ce que** ledit dispositif de protection est également configuré pour gonfler progressivement la couverture, de la portion avant (4c) jusqu'à la portion arrière (4d).

2. Dispositif de protection (1) selon la revendication 1, dans lequel le dispositif est configuré pour laisser l'arbre (32) du moyen de rangement (6) libre en rotation dans le sens du déroulement de la couverture gonflable, au moins pendant une partie du gonflage et du déploiement de la couverture gonflable (4).

3. Dispositif de protection (1) selon la revendication 1 ou 2, comprenant un moyen d'entraînement (34), par exemple motorisé ou manuel, configuré pour entraîner en rotation l'arbre (32) du moyen de rangement uniquement dans le sens d'enroulement de la couverture gonflable (4), par exemple solidaire en rotation avec ledit arbre (32) dans le sens d'enroulement de la couverture gonflable (4), et pour laisser libre en rotation l'arbre (32) du moyen de rangement dans le sens de déroulement de la couverture gonflable (4).

4. Dispositif de protection (1) selon l'une quelconque des revendications 1 à 3, dans lequel l'arbre (32) du moyen de rangement est relié à la couverture gonflable (4), à distance du côté arrière (4b) de la couverture gonflable, par exemple à une distance supérieure à la distance entre l'arbre (32) et ledit bord du bassin (2), par exemple à une distance sensiblement égale à la distance entre l'arbre (32) et la surface de l'eau (3) du bassin.

5. Dispositif de protection (1) selon la revendication 4, dans lequel l'arbre (32) est relié à distance du côté arrière de la couverture gonflable, de manière à ce que, lors du déploiement de la couverture gonflable (4), avant le gonflage complet de la couverture gonflable, et/ou lors de l'enroulement de la couverture gonflable, après le début du dégonflage, la portion arrière (4d) de la couverture gonflable (4) présente, au moins momentanément, une configuration en V, notamment inversé.

6. Dispositif de protection (1) selon l'une quelconque des revendications précédentes, dans lequel la couverture gonflable (4) est configurée pour s'enrouler autour de l'arbre (32) par au-dessus, et dans lequel la couverture gonflable (4) comprend des moyens de rigidification souples (28) montés sur la surface de la couverture gonflable, dans le sens de la direction longitudinale (D).

7. Dispositif de protection (1) selon l'une quelconque des revendications précédentes, dans lequel la portion avant (4c) de la couverture gonflable comprend au moins un lest (22) disposé dans une portion centrale de la couverture gonflable, par exemple au milieu du côté avant (4a).

8. Dispositif de protection (1) selon l'une quelconque des revendications précédentes, comprenant également une conduite, par exemple déployable ou partiellement rigide, de gonflage (16), et éventuellement de dégonflage, ladite conduite s'étendant depuis une première extrémité (16a), par exemple située à proximité du moyen de rangement (6) ou sur l'arbre du moyen de rangement (6), jusqu'à une deuxième extrémité (16b) reliée à la portion avant (4c) ou à la portion arrière (4d) de la couverture gonflable.

9. Dispositif de protection (1) selon l'une quelconque des revendications précédentes, dans lequel la couverture gonflable (4) est formée à partir d'au moins deux, de préférence plusieurs, bandes de toile (10) assemblées entre elles au niveau d'une, de préférence plusieurs, zones de jonction (12), et dans laquelle ladite zone de jonction, de préférence lesdites zones de jonction, s'étend selon une direction transversale à la direction longitudinale (D).

10. Procédé de protection d'un bassin comprenant de l'eau,
de préférence d'une piscine, à l'aide d'un dispositif (1) comprenant :
- une couverture gonflable (4) s'étendant, à l'état gonflé, sensiblement selon une direction longitudinale entre un côté avant et un côté arrière, la couverture gonflable comprenant une portion avant comportant le côté avant, et une portion arrière comportant le côté arrière, et
- un moyen de rangement (6), destiné à être monté à proximité d'un bord du bassin, et comprenant un arbre (32) monté en rotation relié à la portion arrière de la couverture gonflable,
dans lequel :
- on dégonfle et enroule la couverture gonflable (4) autour de l'arbre (32) afin de la ranger, et
- on déroule et gonfle la couverture gonflable (4) afin de la déployer sur la surface de l'eau du bassin,
**caractérisé en ce que** l'on gonfle progressivement la couverture gonflable de la portion avant (4c) jusqu'à la portion arrière (4d).
